# EUROPÄISCHE PATENTSCHRIFT

(11) **EP 0 663 490 B1**
(45) Veröffentlichungstag und Bekanntmachung des Hinweises auf die Patenterteilung: **04.11.1998**
(21) Anmeldenummer: 94119367.4
(22) Anmeldetag: 08.12.1994
(51) Int. Cl.: E04D 13/035

(54) **Aufsatzkörper für Dachöffnungen**
Superimposed member for roof openings
Elément superposé pour ouvertures de toit

(30) Priorität: 07.01.1994 DE 9400144 U
(43) Veröffentlichungstag der Anmeldung: 19.07.1995
(73) Patentinhaber: E.M.B. Metallbau und Brandschutztechnik GmbH, D-46446 Emmerich (DE)
(72) Erfinder: Peters, Norbert, D-47652 Weeze (DE)
(74) Vertreter: Stark, Walter, Dr.-Ing.

(56) Entgegenhaltungen:
- EP-A- 0 142 965
- DE-A- 3 317 104
- DE-B- 1 203 640
- DE-U- 9 400 142
- FR-A- 2 386 970
- US-A- 3 139 702

## Beschreibung

Die Erfindung betrifft einen Aufsatzkörper für Dachöffnungen mit einem auf einem Sockel befestigbaren Basisrahmen und mit einer Haube.

Derartige Aufsatzkörper sind in verschiedenen Ausführungen bekannt. Der Aufsatzkörper ist ein gesondertes Bauteil, welches nachträglich auf den Sockel gesetzt wird und daran befestigt wird. Bei einer aus der Praxis bekannten Ausführung erfolgt die Befestigung über einen von der Innenseite des Sockels zugänglichen Spannverschluß. Bei anderen Ausführungen wird der Aufsatzkörper mit von der Außenseite des Sockels zugänglichen Schrauben verschraubt. In allen Fällen kann der Aufsatzkörper ohne weiteres demontiert werden, wenn zum Beispiel tagsüber bei geöffneter Haube ein Täter den Spannverschluß oder die Schrauben löst und nachts den Aufsatzkörper abhebt, um dann durch die Dachöffnung in das Gebäude einzusteigen. Versicherungstechnisch wird zwischen Einstieg und Einbruch unterschieden. Der Tatbestand des Einstieges ist durch Eindringen ohne Beschädigung des Aufsatzkörpers gegeben.

Aufgabe der Erfindung ist es, einen Aufsatzkörper der eingangs beschriebenen Gattung gegen Einstieg zu sichern.

Zur Lösung dieser Aufgabe ist ein Aufsatzkörper für Dachöffnungen mit einem auf einem Sockel befestigbaren Basisrahmen, der wenigstens eine Sicherungslasche aufweist, und mit einer Haube vorgesehen, wobei der Basisrahmen nachgiebig elastisch mittels eines Dichtungsprofils auf dem Sockel abgestützt ist und wobei die Sicherungslasche(n) innenseitig am Basisrahmen oder einem Teil davon angreift/angreifen, die an der Innenseite des Sokkels anliegt/anliegen, und mit dieser Innenseite unlösbar verbunden ist/sind. Insbesondere soll die Sicherungslasche mit der Innenseite des Sockels vernietet sein. Diese Verbindung kann nicht gelöst werden. Dementsprechend kann der Aufsatzkörper auch nicht vom Sockel abgehoben werden. Die Sicherungslasche und die nachgiebig elastische Abstützung des Basisrahmens auf dem Sockel sorgen auch für eine hinreichende Abdichtung. Diese Abdichtung bleibt auch erhalten, wenn die Teile des Aufsatzkörpers durch Wärmeeinfluß Materialausdehnungen erfahren. Die dabei entstehenden Spannungen bzw. Kräfte werden von der nachgiebig elastischen Abstützung aufgenommen.

Zwischen Basisrahmen und Sockel erstreckt sich ein umlaufendes Dichtungsprofil. Bei einer bevorzugten Ausführung der Erfindung weist der Basisrahmen einen Basisinnenrahmen und einen Basisaußenrahmen auf, die an einander gegenüberliegenden Seiten über Kunststoffprofile miteinander verbunden sind, wobei zumindest das sockelseitige Kunststoffprofil Dichtlippen aufweist, die sich über die sokkelseitigen Ränder des Basisinnenrahmens und des Basisaußenrahmens erstrecken. Die Kunststoffprofile bestehen vorteilhafterweise aus einem gestreckten Abstandshalter mit in zugeordnete Nuten des Innenrahmens und des Außenrahmens eingreifenden Randwülsten und vom Abstandshalter ausgehenden Dichtlippen.

Im folgenden werden in zwei Zeichnungen dargestellte Ausführungsbeispiele der Erfindung erläutert; die Figuren zeigen Vertikalschnitte durch Aufsatzkörper für Dachöffnungen.

In Fig. 1 erkennt man einen eine nicht dargestellte Dachöffnung umgebenden Sockel 1 mit einer Auflagerfläche 2 für einen zweiteiligen Basisrahmen 3, 4. Zum Basisrahmen gehört ein Basisinnenrahmen 3 und ein diesen umgebender Basisaußenrahmen 4. Der Basisinnenrahmen 3 und der Basisaußenrahmen 4 weisen an den einander gegenüberliegenden Seiten jeweils im oberen und im unteren Bereich Nuten 5 auf, in die Randwülste 6 eines Abstandhalters 7 eingreifen. Der Abstandshalter 7 gehört zu einem extrudierten Kunststoffprofil mit vom Abstandshalter 7 ausgehenden, als Dichtungsprofil dienenden Dichtlippen 8, die sich beidseits über die oberen und unteren Ränder des Basisinnenrahmens 3 sowie des Basisaußenrahmens 4 erstrecken. Über die unteren Dichtlippen 8 sind der Basisinnenrahmen 3 und der Basisaußenrahmen 4 auf der Auflagerfläche nachgiebig elastisch abgestützt.

Der Basisinnenrahmen 3 weist innenseitig eine hinterschnittene Ausnehmung 9 auf, in die zumindest eine Sicherungslasche 10 eingreift, die an der Innenseite des Sokkels 1 anliegt und damit durch Nieten 11 unlösbar verbunden ist.

Der Basisaußenrahmen 4 weist außenseitig eine nach unten offene Kammer 12 mit eingelegter Dichtung 13 auf, in die ein von der Auflagerfläche 2 ausgehender Adapterflansch 14 eingreift.

Außenseitig am Basisaußenrahmen 4 ist ein Schwenklager 15 für eine zweiteilige Haube 16, 17 angeordnet. Die Haube besteht aus einem Haubeninnenrahmen 16 und einem diesen umgebenden Haubenaußenrahmen 17, der mit dem Schwenklager 15 verbunden ist.

Der Haubeninnenrahmen 16 und der Haubenaußenrahmen 17 weisen auf ihren einander gegenüberliegenden Seiten im oberen und unteren Bereich Nuten 5 auf, in die die Randwülste 6 der schon erwähnten Abstandshalter 7 eingreifen. Auch in diesem Fall gehören die Abstandshalter 7 zu extrudierten Kunststoffprofilen mit von den Abstandshaltern 7 ausgehenden Dichtlippen, die sich über die oberen und unteren Ränder des Haubeninnenrahmens 16 bzw. des Haubenaußenrahmens 17 erstrecken. Die Dichtlippen 8 an der Unterseite der Haube wirken mit den Dichtlippen 8 an der Oberseite des Basisrahmens zusammen.

Man erkennt, daß zwischen dem Basisinnenrahmen 3 und dem Basisaußenrahmen 4 sowie zwischen dem Haubeninnenrahmen 16 und dem Haubenaußenrahmen 17 Luftkammern 18 gebildet sind, die ebenso wie die aus Kunststoff bestehenden Abstandshalter 7 isolierend wirken. Die nachgiebig elastischen Dichtlippen 8 sorgen für eine zuverlässige Abdichtung zwischen der Auflagerfläche 2 des Sockels 1 und dem Basisrahmen 3, 4 bzw. zwischen dem Basisrahmen 3, 4 und der Haube 16, 17.

Der Haubenaußenrahmen 17 weist darüber hinaus ein Haubenabdeckprofil 19 auf, das sich bis über den Haubeninnenrahmen 16 erstreckt und innenseitig ein Dichtungsprofil 20 trägt. Zwischen diesem Dichtungsprofil 20 und den auf der Oberseite des Haubeninnenrahmens 16 sowie des Haubenaußenrahmens 17 aufliegenden Dichtlippen 8 ist eine transparente Haubenausfachung 21 eingespannt. Die Haubenausfachung 21 ist über das Dichtungsprofil 20 und die Dichtlippen 8 sowie eine randseitige Klotzung 22 so gelagert, daß ein Eindringen von Wasser und/oder Luft verhindert wird.

In Fig. 2 erkennt man einen eine nicht dargestellte Dachöffnung umgebenden Sockel 1 mit einer Auflagerfläche 2 für einen Basisrahmen 4. Über die unteren Dichtbänder 8 ist der Basisrahmen 4 in Verbindung mit dem Adapterflansch 14 auf der Auflagerfläche 2 nachgiebig elastisch abgestützt. Der Basisrahmen 4 weist innenseitig eine ebene Fläche 9 auf, an die zumindest eine Sicherungslasche 10 gleichzeitig an der Innenseite des Sockels 1 anliegt und durch Nieten 11 unlösbar verbunden ist. Der Basisrahmen 4 weist außenseitig eine nach unten offene Kammer 12 mit eingelegter Dichtung 13 auf, in die ein von der Auflagerfläche 2 ausgehender Adapterflansch 14 eingreift. Außenseitig am Basisrahmen 4 ist ein Schwenklager 15 für eine Haube 16 angeordnet.

Die Haube besteht aus einem Haubenrahmen 16, der mit dem Schwenklager 15 verbunden ist. Man erkennt, daß zwischen Basisrahmen 4 und Haubenrahmen 16 ein Dichtprofil 7 für eine zuverlässige Abdichtung sorgt. Der Haubenrahmen 16 weist darüber hinaus ein Haubenabdeckprofil 19 auf, das sich über ihn erstreckt und innenseitig ein Dichtungsprofil 20 trägt. Zwischen diesem Dichtungsprofil 20 und den auf der Oberseite des Haubenrahmens 16 aufliegendem Dichtband 8 ist eine transparente Haubenausfachung 21 eingespannt. Die Haubenausfachung 21 ist über das Dichtungsprofil 20 und Dichtband 8 sowie eine randseitige Klotzung 22 so gelagert, daß ein Eindringen von Wasser und/oder Luft verhindert wird.

## Patentansprüche

1. Aufsatzkörper für Dachöffnungen mit einem auf einem Sockel befestigbaren Basisrahmen, der wenigstens eine Sicherungslasche (10) aufweist, und mit einer Haube, wobei der Basisrahmen (3, 4) nachgiebig elastisch mittels eines Dichtungsprofils (8) auf dem Sockel (1) abgestützt ist und wobei die Sicherungslasche(n) (10) innenseitig am Basisrahmen (3, 4) oder einem Teil davon angreift/angreifen, die an der Innenseite des Sockels (1) anliegt/anliegen, und mit dieser Innenseite unlösbar verbunden ist/sind.

2. Aufsatzkörper nach Anspruch 1, dadurch gekennzeichnet, daß die Sicherungslasche (10) mit der Innenseite des Sokkels (1) vernietet ist.

3. Aufsatzkörper nach Anspruch 1 oder 2, dadurch gekennzeichnet, daß sich zwischen Basisrahmen (4) und Sockel (1) ein umlaufendes Dichtungsprofil (8) erstreckt.

## Claims

1. Attachment for roof openings, comprising a basic frame, which is mountable on a base and has at least one securing lug (10), and comprising a cover, the basic frame (3, 4) being elastically resiliently supported on the base (1) by means of a sealing profile (8), and the securing lug(s) (10) co-operating on the inside with the basic frame (3, 4) or a portion thereof, which lug/lugs abuts/abut against the inside of the base (1) and is/are non-detachably connected to this inside.

2. Attachment according to claim 1, characterised in that the securing lug (10) is riveted to the inside of the base (1).

3. Attachment according to claim 1 or 2, characterised in that a circular sealing profile (8) extends between basic frame (4) and base (1).

## Revendications

1. Elément superposé, pour des ouvertures de toit, comportant un cadre de base pouvant être fixé sur un socle et présentant au moins une patte de sécurité (10), et avec un capot, le cadre de base (3, 4) étant soutenu sur le socle (1) avec déformation élastique, au moyen d'un profilé d'étanchéité (8), et la ou les pattes de sécurité (10) agissant du côté intérieur sur le cadre de base (3, 4) ou sur une partie de celui-ci, en appuyant sur la face intérieure du socle (1), et en étant reliée(s) de façon indésolidarisable à cette face intérieure.

2. Elément superposé selon la revendication 1, caractérisé en ce que la patte de sécurité (10) est rivetée à la face intérieure du socle (1).

3. Elément superposé selon la revendication 1 ou 2, caractérisé en ce qu'entre le cadre de base (4) et le socle (1) s'étend un profil d'étanchéité (8) périphérique.
